# EUROPÄISCHE PATENTSCHRIFT

(11) **EP 1 229 198 B1**
(45) Veröffentlichungstag und Bekanntmachung des Hinweises auf die Patenterteilung: **23.04.2008**
(21) Anmeldenummer: 02002517.7
(22) Anmeldetag: 02.02.2002
(51) Int. Cl.: E05F 11/38, E05F 11/48

(54) **Seilzug-Fensterheber zum Verschieben einer Fensterscheibe mit Mitnehmer und verrastbarem Gleitelement**
Cable-operated window lifter for sliding a window pane with a connector and a lockable slider element
Lève-glace à câble pour le coulissement d'une fenêtre avec un élément d'entraînement et une coulisse verrouillable

(30) Priorität: 06.02.2001 DE 10105572; 06.06.2001 DE 10127438
(43) Veröffentlichungstag der Anmeldung: 07.08.2002
(73) Patentinhaber: Küster Automotive Door Systems GmbH, 35630 Ehringshausen (DE)
(72) Erfinder: Kilp, Carsten, 61184 Karben (DE)
(74) Vertreter: Müller, Eckhard

(56) Entgegenhaltungen:
- DE-A- 19 653 046
- FR-A- 2 778 200
- FR-A- 2 822 493
- US-A- 4 442 632
- US-A- 4 633 613

## Beschreibung

Die Erfindung bezieht sich auf einen Seilzug-Fensterheber zum Verschieben einer Fensterscheibe an einem Fahrzeug, zum Beispiel Kraftfahrzeug, mit wenigstens einem Führungsabschnitt, an dem ein Mitnehmer über ein eine Gleiterkontur aufweisendes einsetzbares Gleitelement verschiebbar geführt ist, wobei der Mitnehmer mit dem Seilzug und der Fensterscheibe verbunden ist und das Gleitelement Rastmittel aufweist, die mit Gegenrastmitteln am Mitnehmer zur rastenden Verbindung von Gleitelement und Mitnehmer zusammenwirken, und dass der Mitnehmer eine längliche Aussparung zum Einführen des Gleitelements aufweist, in welche Aussparung das Gleitelement entlang der Längsrichtung der Aussparung einschiebbar und unter Herbeiführung der rastenden Verbindung mit dem Mitnehmer aufgenommen ist.

Ein derartiger Seilzug-Fensterheber ist bereits aus der US 46 33 613 bekannt. Der Fensterheber umfasst eine langgestreckte Platte, die an der Tür befestigt ist und wenigstens eine schräg verlaufende Führungsschiene trägt. Wenigstens ein Gleitstück ist gleitend auf der Führungsschiene geführt. Ein Träger ist an der Fensterscheibe befestigt und trägt das Gleitstück, so dass die Bewegung des Gleitstücks entlang der Führungsschiene zu einer entsprechenden Verschiebung der Fensterscheibe führt. Führungen gestatten eine Verschwenkung der Fensterscheibe während der Bewegung. Ein flexibler Draht ist mit einem Bereich des Trägers der Fensterscheibe verbunden und über eine Antriebseinheit innerhalb der Tür beweglich. Die Bewegung des Drahtes wird auf den Träger und damit auf die Fensterscheibe übertragen.

Die FR 277 82 00 offenbart einen Seilzug-Fensterheber mit einem Mitnehmer, welcher mit dem Seilzug und der Fensterscheibe verbunden ist. Am Mitnehmer ist seitlich eine Gleitkontur angeordnet, welche auf der Schiene des Fensterhebers verschiebbar geführt ist. Gleitelement und Mitnehmer sind über Rastmittel miteinander verrastbar. Hierzu ist seitlich am Mitnehmer ein zapfenartiger Ansatz vorgesehen, welcher in einer Aufnahme am Gleitelement in der Verraststellung eintaucht. Im verrasteten Zustand sind Gleitelement und Mitnehmer seitlich benachbart nebeneinander angeordnet. Diese Vorrichtung baut nicht nur großvolumig, sondern ist im Hinblick auf die verbindungs- beziehungsweise Verrastmittel sehr massiv auszuführen, da die aufgrund der seitlich benachbarten Anordnung von Gleitelement und Mitnehmer auftretenden Hebelkräfte beim Betrieb des Fensterhebers aufgefangen werden müssen.

Ein weiterer Seilzug-Fensterheber ist beispielsweise aus der DE 37 27 153 A1 bekannt, wobei die zu bewegende Fensterscheibe an wenigstens einer Führungsschiene geführt wird. Die Fensterscheibe ist an wenigstens einem Mitnehmer gehalten, der seinerseits an der Führungsschiene oder einem sonstigen Führungsabschnitt gleitet. An dem wenigstens einen Mitnehmer greift der Seilzug des Seilzug-Fensterhebers an, der von einer Seiltrommel über eine Kurbel oder einen elektromotorischen Antrieb bewegt wird und je nach Drehrichtung die Fensterscheibe anhebt beziehungsweise absenkt.

Die Mitnehmer für derartige Fensterheber von Kraftfahrzeugen bestehen beispielsweise aus Zink- oder Aluminium-Druckguß-Bauteilen mit einem Kunststoffeinsatz, dessen Gleiterkontur der Kontur der jeweiligen Führungsschiene entspricht. Als Gleiterkontur kommen beispielsweise Viertelkreisprofile, hakenförmige Fortsätze oder dergleichen Profilierungen zum Einsatz.

Nachteilig bei den bekannten Mitnehmern sind die Montage des Einsatzes und die engen Toleranzen, insbesondere auch der Außenkontur, die für den Kunststoffeinsatz einzuhalten sind. Weiterhin erweist es sich ebenfalls als nachteilig, daß die Zink-Druckguß-Bauteile für unterschiedliche Gleiterkonturen, wie sie beispielsweise bei unterschiedlichen Kraftfahrzeugherstellern zum Einsatz kommen, selbst auch unterschiedlich ausgebildet sind.

Demgegenüber liegt der Erfindung die Aufgabe zugrunde, einen Seilzug-Fensterheber mit den eingangs genannten Merkmalen dahingehend weiterzubilden, daß die Montage sowie auch die Herstellung vereinfacht sind, der Fensterheber einfach und ohne großen Aufwand an unterschiedliche Gleiterkonturen der Führungsabschnitte beziehungsweise Führungsschienen anpaßbar ist sowie kompakt und montagefreundlich ausgebildet ist.

Diese Aufgabe wird nach der Erfindung bei dem Seilzug-Fensterheber mit den eingangs genannten Merkmalen im wesentlichen dadurch gelöst, dass die Längsrichtung der Aussparung im Wesentlichen quer zur Verschieberichtung der Mitnehmer entlang der Führungsabschnitte ausgerichtet ist.

Aufgrund dieser Maßnahme ist das Gleitelement bevorzugt lösbar mit dem Mitnehmer verrastbar, wobei der Mitnehmer als beispielsweise standardisiertes Bauteil ausgebildet sein kann und die Anpassung an die jeweilige Gleiterkontur durch Verrastung des jeweiligen Gleitelements mit entsprechend ausgebildeter Gleiterkontur erfolgt. Auch ist dieser Seilzug-Fensterheber leicht zu montieren und einfach herstellbar, da lediglich das bevorzugt aus Kunststoff oder einem sonstigen elastischen Material bestehende Gleitelement der individuellen Gleiterkontur des Führungsabschnitts entsprechend auszubilden und durch einfaches Verrasten in den einheitlich ausgebildeten Mitnehmer einzusetzen ist. Dabei ist die Längsrichtung der Aussparung im Wesentlichen quer oder nach einer vorteilhaften Ausgestaltung im Wesentlichen rechtwinklig zur Verschieberichtung der Mitnehmer entlang der Führungsabschnitte ausgerichtet ist. Aufgrund dieser Maßnahme werden etwaige, auf das Gleitelement wirkende Kräfte bei dem Verfahren des Mitnehmers an den Führungsabschnitten von den Innenwandungen, beispielsweise der Aussparung des Mitnehmers, welche das Gleitelement aufnimmt, aufgefangen, wobei die Rast- und Gegenrastmittel zur Verbindung von Mitnehmer und Gleitelement nicht beansprucht werden. Diese Ausgestaltung weist des weiteren den Vorteil auf, dass die Rast- und Gegenrastmittel hinsichtlich der Dimensionierung beziehungsweise der Rastkraft nicht zu stark ausgebildet sein müssen, so dass zum einen eine Materialersparnis erzielt und zum anderen auch die Montage des Gleitelements in dem Mitnehmer aufgrund der recht geringen aufzuwendenden Kräfte erleichtert ist.

Nach einer ersten vorteilhaften Ausgestaltung der Erfindung weist der Mitnehmer eine Aussparung zur Aufnahme des Gleitelements auf, wobei die Aussparung bevorzugt mit Führungsmitteln versehen ist, in die das Gleitelement bevorzugt mit korrespondierenden Gegenführungsmitteln in Längsrichtung der Aussparung verschiebbar in die rastende, geclipste, insbesondere lösbare Verbindung überführbar ist. Ein Entrasten der Verbindung kann beispielsweise mittels eines Werkzeuges, beispielsweise eines Schraubenziehers oder dergleichen, bewerkstelligt werden, mit dem die Rastmittel des Gleitelements von den Gegenrastmitteln am Mitnehmer gelöst werden. Unter Rastmittel soll im Rahmen der vorliegenden Anmeldung jedwede Rastung, Clipsung oder sonstige formschlüssige Verbindung zwischen Mitnehmer und Gleitelement verstanden werden.

Weiterhin hat es sich als vorteilhaft erwiesen, daß das Gleitelement einen Gegenanschlag aufweist, der in der Raststellung einem Anschlag am Mitnehmer anliegt, so daß für eine definierte Positionierung des Gleitelements in der Raststellung am Mitnehmer gesorgt ist.

Nach einer anderen bevorzugten Ausgestaltung der Erfindung ist der Anschlag am Mitnehmer in der Rastposition in einer Tasche, Ausnehmung oder dergleichen des Gleitelements, insbesondere im Wesentlichen bündig mit der Außenkontur des Gleitelements abschließend aufgenommen. Auch aufgrund dieser Maßnahme ist dafür Sorge getragen, daß lediglich aus Kunststoff bestehende Abschnitte der Gleiterkontur mit den Führungsabschnitten in Kontakt kommen.

Nach einer vorteilhaften konstruktiven Ausgestaltung der Erfindung weist das Gleitelement als Rastmittel eine Rastnase auf, die in der Raststellung an einer Wand, einem Widerlager, einer Ausnehmung oder dergleichen des Mitnehmers zur Anlage kommt.

Zur Erleichterung des Einschiebens des Gleitelements in die Ausnehmung des Mitnehmers sind die Führungsmittel beziehungsweise die korrespondierenden Gegenführungsmittel als Führungsstege beziehungsweise Führungsnuten ausgebildet, so daß für eine sichere axiale Verschiebeführung des Gleitelements in der Aussparung des Mitnehmers in Richtung der Längsachse beziehungsweise Längserstreckung der Aussparung gesorgt ist.

Dabei hat es sich insbesondere im Hinblick auf die Montage als vorteilhaft erwiesen, daß wenigstens einige der Führungsmittel beziehungsweise Gegenführungsmittel unterschiedlich dimensioniert sind. Beispielsweise können ein Führungssteg sowie die korrespondierende Führungsnut in der Höhe beziehungsweise Tiefe größer ausgebildet sein als die restlichen Führungsnuten beziehungsweise Führungsstege, so daß das Gleitelement nur in einer einzigen Ausrichtung beziehungsweise Anordnung mit dem Mitnehmer verbunden beziehungsweise in die Ausnehmung des Mitnehmers gesteckt werden kann. Somit ist einer fehlerhaften Montage des Gleitelements am Mitnehmer sicher entgegengewirkt.

Von besonderem Vorteil ist das Gleitelement im wesentlichen nach Art eines U mit zwei Schenkeln ausgebildet, an welchem die Rastmittel und/oder und die Gleitkontur angeordnet sind

Besonders vorteilhaft ist es, wenn an dem freien Ende des einen Schenkels eine Abwinklung als Abdeckung des Führungsabschnittes gegenüber der angrenzenden Wandung des Mitnehmers gebildet ist. Hierdurch ist sichergestellt, daß die Führungsabschnitte nicht mit den ebenfalls aus Metall bestehenden Mitnehmer in Kontakt treten. Aufgrund dieser U-förmigen Ausbildung des aus Kunststoff oder eines anderen elastischen Materials bestehenden Gleitelements wird die erforderliche Vorspannung zur Erzeugung der Rastkraft beziehungsweise der Kraft zum Aufbau der formschlüssigen Verbindung erzeugt.

Weitere Ziele, Vorteile, Merkmale und Anwendungsmöglichkeiten der vorliegenden Erfindung ergeben sich aus der nachfolgenden Beschreibung zweier Ausführungsbeispiele anhand der Zeichnungen.

Es zeigen:
- Figur 1: ein Ausführungsbeispiel eines Seilzug-Fensterhebers mit zwei Führungsabschnitten, an denen jeweils ein Mitnehmer verschiebbar geführt ist,
- Figur 2: einen Abschnitt eines Mitnehmers für den Seilzug-Fensterheber gemäß Figur 1 mit einem eine Gleiterkontur aufweisenden Gleitelement vor der Montage,
- Figur 3: den Mitnehmer gemäß Figur 2, wobei jedoch das Gleitelement in die entsprechende Ausnehmung des Mitnehmers zum Teil eingeschoben wurde,
- Figuren 4 und 5: den Mitnehmer gemäß Figuren 2 bzw. 3, jedoch in eingeschobener Stellung des Gleitelements, in unterschiedlichen Ansichten und
- Figuren 6 und 7: das Gleitelement gemäß Figuren 2 und 3 in perspektivischer Darstellung in unterschiedlichen Blickrichtungen,
- Figur 8: eine weitere Ausführungsform eines Mitnehmers für den Seilzug-Fensterheber gemäß Figur 1 mit einem eine Gleitkontur aufweisenden Gleitelement vor der Montage,
- Figur 9: den Mitnehmer gemäß Figur 8 mit teilweise in die Ausnehmung eingeschobenem Gleitelement
- Figur 10: das Ausführungsbeispiel gemäß Figur 8 mit vollständig eingeschobenem Gleitelement,
- Figur 11: das Ausführungsbeispiel gemäß Figur 10 in einem Längsschnitt,
- Figur 12, 13: das Gleitelement gemäß Figuren 8 bis 10 in perspektivischer Darstellung in unterschiedlichen Blickrichtungen.

In Figur 1 ist ein Seilzug-Fensterheber dargestellt, der zwei Führungsabschnitte 1, 2 aufweist. An diesen Führungsabschnitten 1, 2 sind Mitnehmer 3, 4 verschiebbar geführt, die gemeinsam die Fensterscheibe 5 tragen. Von der Fensterscheibe 5 ist in Figur 1 lediglich der untere Rand gestrichelt angedeutet. An den Mitnehmern 3, 4 greift der Seilzug 6 an, der in bekannter Weise um eine Seiltrommel 7 geschlungen ist, die von einer Kurbel 8 oder einem elektrischen Antriebsmotor in Drehung versetzt werden kann.

Zwischen den Führungsabschnitten 1, 2 ist der Seilzug 6 über Kreuz beziehungsweise in Art einer Acht geführt. Wenn die Seiltrommel 7 in Drehung versetzt wird, gleiten die Mitnehmer 3, 4 je nach Drehrichtung der Seiltrommel 7 gemeinsam aufwärts beziehungsweise abwärts der Führungsabschnitte 1, 2 und heben die Fensterscheibe 5 an beziehungsweise senken diese ab.

In den Figuren 2 und 3 ist ein Teil eines solchen Mitnehmers 3, 4 dargestellt. Die Mitnehmer 3, 4 selbst bestehen aus Zink- und/oder Aluminium-Druckguß und weisen ein als Einsatz ausgebildetes Gleitelement 9 auf, welches eine Gleitkontur 10 zum Gleiten längs der Führungsabschnitte 1, 2 aufweist.

Bei dem hier gewählten Ausführungsbeispiel ist es vorgesehen, daß die Einsätze beziehungsweise Gleitelemente 9 senkrecht zur Verschieberichtung der längs der Führungsabschnitte 1, 2 verschiebbaren Mitnehmer 3, 4 in entsprechende Aussparungen 11 der Mitnehmer 3, 4 einsetzbar und in Endstellung darin gehalten sind. Bei dem hier gewählten Ausführungsbeispiel erfolgt ein Einclipsen des Gleitelementes 9 in der Aussparung 11 der Mitnehmer 3, 4. Hierfür weist das Gleitelement 9 ein Rastelement in Form einer Rastnase 12 auf, welche in eine entsprechende Ausnehmung 20 des Mitnehmerkörpers in Endstellung eingreift.

Das exakte Einführen des Gleitelementes 9 wird durch korrespondierende Führungsabschnitte beziehungsweise -stege 13, 15 und Führungsnuten 14, 16 beziehungsweise 17, 18 oder 19, 21 von Gleitelement 9 und Ausnehmung 11 des Mitnehmerkörpers gewährleistet.

Von Vorteil weisen die Gleitelemente 9 auch für unterschiedlichste Gleitkonturen 10 die gleiche äußere Form auf, so daß eine einheitliche Schnittstelle zwischen Gleitelemente 9 zu den Mitnehmern 3, 4 gewährleistet ist.

Abschließend sei erwähnt, daß das Gleitelement 9 einen Gegenanschlag 23 aufweist, der in der Raststellung an einem Anschlag 22 am Mitnehmer 3, 4 anliegt. Der Anschlag 22 ist in der Rastposition in einer Tasche 24, Ausnehmung oder dergleichen des Gleitelements 9 bündig mit der Gleiterkontur 10 abschließend aufgenommen.

In den Figuren 8 bis 10 ist eine weitere Ausführungsform eines Mitnehmers 3,4 mit darin einschiebbarem Gleitelement 9 dargestellt. Dabei sind die den Ausführungsbeispielen gemäß Figuren 2 bis 7 entsprechenden Funktionsteile mit gleichen Bezugszeichen versehen, so daß auf eine Beschreibung insoweit im einzelnen verzichtet werden kann.

Ein wesentlicher Unterschied des Gleitelementes 9 gemäß der letzten Ausführungsform besteht darin, daß Rastnase 12 auf einem als Federbügel ausgebildeten Führungssteg 17 angeordnet ist, welcher in die Führungsnut 19 einschiebbar ist.

In eingeschobener Stellung des Gleitelementes greift die Rastnase 12 in die Ausnehmung 20 des Mitnehmerkörpers ein, wodurch eine axiale Fixierung erreicht ist. Gleichzeitig können Gegenanschlag 23 und Anschlag 22 rastend miteinander zusammenwirken, um ebenfalls eine axiale Verschiebesicherung zu erreichen.

Schließlich ist an dem freien Ende des den Federbügel 17 aufweisenden Schenkels eine Abwinklung 25 angeformt, welche dafür sorgt, daß die Führungsschiene 1, 2 nicht mit dem Zink- oder Aluminium-Druckguß des Mitnehmers 3, 4 unmittelbar in Kontakt tritt.

### Bezugszeichenliste

- 1: Führungsabschnitt
- 2: Führungsabschnitt
- 3: Mitnehmer
- 4: Mitnehmer
- 5: Fensterscheibe
- 6: Seilzug
- 7: Seiltrommel
- 8: Kurbel
- 9: Gleitelement
- 10: Gleiterkontur
- 11: Aussparung
- 12: Rastnase (Rastmittel)
- 13: Führungssteg
- 14.: Führungsnut
- 15: Führungssteg
- 16: Führungsnut
- 17: Führungssteg
- 18: Führungssteg
- 19: Führungsnut
- 20: Ausnehmung (Gegenrastmittel)
- 21: Führungsnut
- 22: Anschlag
- 23: Gegenanschlag
- 24: Tasche
- 25: Abwinklung

## Patentansprüche

1. Seilzug-Fensterheber zum Verschieben einer Fensterscheibe (5) an einem Fahrzeug, zum Beispiel Kraftfahrzeug, mit wenigstens einem Führungsabschnitt (1, 2), an dem ein Mitnehmer (3, 4) über ein eine Gleiterkontur (10) aufweisendes einsetzbares Gleitelement (9) verschiebbar geführt ist, wobei der Mitnehmer (3, 4) mit dem Seilzug (6) und der Fensterscheibe (5) verbunden ist und das Gleitelement (9) Rastmittel (12) aufweist, die mit Gegenrastmitteln (20) am Mitnehmer (3, 4) zur rastenden Verbindung von Gleitelement (9) und Mitnehmer (3, 4) zusammenwirken, und dass der Mitnehmer (3, 4) eine längliche Aussparung (11) zum Einführen des Gleitelements (9) aufweist, in welche Aussparung (11) das Gleitelement (9) entlang der Längsrichtung der Aussparung einschiebbar und unter Herbeiführung der rastenden Verbindung mit dem Mitnehmer (3, 4) aufgenommen ist, **dadurch gekennzeichnet, dass** die Längsrichtung der Aussparung (11) im Wesentlichen quer zur Verschieberichtung der Mitnehmer (3, 4) entlang der Führungsabschnitte (1, 2) ausgerichtet ist.

2. Seilzug-Fensterheber nach Anspruch 1, **dadurch gekennzeichnet, daß** der Mitnehmer (3, 4) eine Aussparung (11), insbesondere mit Führungsmitteln aufweist, in die das Gleitelement (9) insbesondere mit korrespondierenden Gegenführungsmitteln, in Längsrichtung der Aussparung verschiebbar in die rastende, insbesondere lösbare Verbindung überführbar ist.

3. Seilzug-Fensterheber nach Anspruch 1 oder 2, **dadurch gekennzeichnet, daß** das Gleitelement (9) einen Gegenanschlag (23) aufweist, der in der Raststellung an einem Anschlag (22) am Mitnehmer (3, 4) anliegt.

4. Seilzug-Fensterheber nach Anspruch 3, **dadurch gekennzeichnet, daß** der Anschlag (22) in der Rastposition in einer Tasche (24), Ausnehmung oder dergleichen des Gleitelements (9), insbesondere bündig mit der Gleiterkontur (10) abschließend, aufgenommen ist.

5. Seilzug-Fensterheber nach einem der vorhergehenden Ansprüche, **dadurch gekennzeichnet, daß** das Gleitelement (9) als Rastmittel (12) eine Rastnase aufweist, die in der Raststellung an einer Wand, einem Widerlager, einer Ausnehmung (20) oder dergleichen des Mitnehmers (3, 4) zur Anlage gelangt.

6. Seilzug-Fensterheber nach einem der Ansprüche 2 bis 5, **dadurch gekennzeichnet, daß** die Führungsmittel beziehungsweise korrespondierenden Gegenführungsmittel als Führungsstege (13, 15, 17, 18) beziehungsweise Führungsnuten (14, 16, 19, 21) ausgebildet sind.

7. Seilzug-Fensterheber nach Anspruch 6, **dadurch gekennzeichnet, daß** wenigstens eines oder mehrere der Führungsmittel beziehungsweise korrespondierenden Gegenführungsmittel unterschiedlich dimensioniert sind.

8. Seilzug-Fensterheber nach einem der vorhergehenden Ansprüche, **dadurch gekennzeichnet, dass** die Längsrichtung der Aussparung (11) im Wesentlichen rechtwinklig zur Verschieberichtung der Mitnehmer (3, 4) entlang der Führungsabschnitte (1, 2) ausgerichtet ist.

9. Seilzug-Fensterheber nach einem der vorhergehenden Ansprüche, **dadurch gekennzeichnet, daß** das Gleitelement (9) im wesentlichen nach Art eines U mit zwei Schenkeln ausgebildet ist, an welchen die Rastmittel (12) und/oder die Gleitkontur (10) angeordnet sind, wobei an dem freien Ende des einen Schenkels eine Abwinklung (25) als Abdeckung des Führungsabschnittes (1, 2) gegenüber der angrenzenden Wandung des Mitnehmers (3, 4) gebildet ist..

10. Seilzug-Fensterheber nach Anspruch 9, **dadurch gekennzeichnet, daß** an dem freien Ende des einen Schenkels eine Abwinklung (25) als Abdeckung des Führungsabschnittes (1, 2) gegenüber der angrenzenden Wandung des Mitnehmers (3, 4) gebildet ist.

11. Seilzug-Fensterheber nach Anspruch 9 oder 10, **dadurch gekennzeichnet, daß** der Führungssteg (17) als an dem einen Schenkel angeformter, wenigstens ein Rastmittel (12) aufweisender Federbügel ausgebildet ist.

## Claims

1. Cable pull window lifter for displacing a window pane (5) of a vehicle, for example motor vehicle, with at least one guide section (1, 2), at which an entrainer (3, 4) is displaceably guided by way of an insertable slide element having no slider contour, wherein the entrainer (3, 4) is connected with the cable pull (6) and the window pane (5) and the slide element (9) has detent means (12) which co-operate with counter-detent means (20) at the entrainer (3, 4) for detent connection of slide element (9) and entrainer (3, 4), and that the entrainer (3, 4) has an elongate cut-out (11) for introduction of the slide element (9), into which cut-out (11) the slide element (9) is insertable along the longitudinal direction of the cut-out and is received under production of the detent connection with the entrainer (3, 4), **characterised in that** the longitudinal direction of the cut-out (11) is oriented substantially transversely to the displacement direction of the entrainer (3, 4) along the guide sections (1, 2).

2. Cable pull window lifter according to claim 1, **characterised in that** the entrainer (3, 4) has a cut-out (11), particularly with guide means, in which the slide element (9) is transferrable, particularly by corresponding counter-guide means and displaceably in longitudinal direction of the cut-out, into the detenting, particularly releasable, connection.

3. Cable pull window lifter according to claim 1 or 2, **characterised in that** the slide element (9) has a counter-abutment (23) which in the detent setting bears against an abutment (22) at the entrainer (3, 4).

4. Cable pull window lifter according to claim 3, **characterised in that** the abutment (22) in the detent position is received in a pocket (24), recess or the like of the slide element (9), particularly to close off flushly with the slider contour (10).

5. Cable pull window lifter according to one of the preceding claims, **characterised in that** the slide element (9) has as detent means (12) a detent lug which in the detent setting comes into contact with a wall, a counter-bearing, a recess (20) or the like of the entrainer (3, 4).

6. Cable pull window lifter according to one of claims 2 to 5, **characterised in that** the guide means or corresponding counter-guide means are constructed as guide webs (13, 15, 17, 18) or guide grooves (14, 16, 19, 21).

7. Cable pull window lifter according to claim 6, **characterised in that** at least one or more of the guide means or corresponding counter-guide means are of different dimensions.

8. Cable pull window lifter according to one of the preceding claims, **characterised in that** the longitudinal direction of the cut-out (11) is oriented substantially at right angles to the displacement direction of the entrainer (3, 4) along the guide sections (1, 2).

9. Cable pull window lifter according to one of the preceding claims, **characterised in that** the slide element (9) is constructed substantially in the form of a U with two limbs, at which the detent means (12) and/or the slide contour (10) are arranged, wherein an angled portion (25) is formed at the free end of one limb as cover of the guide section (1, 2) relative to the adjoining wall of the entrainer (3, 4).

10. Cable pull window lifter according to claim 9, **characterised in that** an angled portion (25) is formed at the free end of one limb as cover of the guide section (1, 2) relative to the adjoining wall of the entrainer (3, 4).

11. Cable pull window lifter according to claim 9 or 10, **characterised in that** the guide web (17) is constructed as a spring yoke integrally formed at one limb and having at least one detent means (12).

## Revendications

1. Lève-vitre à câble destiné à déplacer une vitre (5) sur un véhicule, tel qu'un véhicule automobile, comportant au moins une partie de guidage (1, 2), sur laquelle un entraîneur (3, 4) est guidé de manière mobile au moyen d'un curseur (9) muni d'un profil de coulisse (10), l'entraîneur (3, 4) étant relié au câble sous gaine (6) et à la vitre (5), et le curseur (9) comportant des moyens de blocage (12) qui coopèrent avec des moyens de blocage complémentaires (20) sur l'entraîneur (3, 4) pour un assemblage bloqué entre le curseur (9) et l'entraîneur (3, 4), et l'entraîneur (3, 4) comportant un évidement (11) longitudinal pour l'introduction du curseur (9), évidement dans lequel (11) le curseur (9) peut être inséré le long de la direction longitudinale de l'évidement et est logé moyennant la réalisation de l'assemblage bloqué avec le curseur (9), **caractérisé en ce que** la direction longitudinale de l'évidement (11) est orientée sensiblement transversalement à la direction de coulissement de l'entraîneur (3, 4) le long des parties de guidage (1, 2).

2. Lève-vitre à câble selon la revendication 1, **caractérisé en ce que** l'entraîneur (3, 4) comporte un évidement (11), en particulier avec des moyens de guidage, dans lequel le curseur (9), en particulier avec des moyens de guidage complémentaires correspondants, peut être amené dans l'assemblage bloqué, en particulier amovible, de manière mobile dans la direction longitudinale de l'évidement.

3. Lève-vitre à câble selon la revendication 1 ou 2, **caractérisé en ce que** le curseur (9) comporte une contre-butée (23) qui, dans la position bloquée, est en appui contre une butée (22) sur l'entraîneur (3, 4).

4. Lève-vitre à câble selon la revendication 3, **caractérisé en ce que** la butée (22), dans la position bloquée, est logée dans une poche (24), un évidement ou un élément similaire du curseur (9), en particulier affleurant le profil de coulisse (10).

5. Lève-vitre à câble selon l'une quelconque des revendications précédentes, **caractérisé en ce que** le curseur (9) comporte comme moyens de blocage (12) un ergot de blocage qui, dans la position bloquée, vient en appui contre une paroi, une butée, un évidement (20) ou un élément similaire de l'entraîneur (3, 4).

6. Lève-vitre à câble selon l'une quelconque des revendications 2 à 5, **caractérisé en ce que** les moyens de guidage et les moyens de guidage complémentaires correspondants sont réalisés respectivement sous la forme de nervures de guidage (13, 15, 17, 18) et de rainures de guidage (14, 16, 19, 21).

7. Lève-vitre à câble selon la revendication 6, **caractérisé en ce qu'**au moins un ou plusieurs des moyens de guidage et des moyens de guidage complémentaires correspondants sont réalisés avec des dimensions différentes.

8. Lève-vitre à câble selon l'une quelconque des revendications précédentes, **caractérisé en ce que** la direction longitudinale de l'évidement (11) est orientée sensiblement perpendiculairement à la direction de déplacement des entraîneurs (3, 4) le long des parties de guidage (1, 2).

9. Lève-vitre à câble selon l'une quelconque des revendications précédentes, **caractérisé en ce que** le curseur (9) est réalisé sensiblement en forme de U avec deux branches sur lesquelles sont disposés les moyens de blocage (12) et/ou le profil de coulisse (10), un coude (25) étant formé sur l'extrémité libre de l'une des branches pour couvrir la partie de guidage (1, 2) par rapport à la paroi adjacente de l'entraîneur (3, 4).

10. Lève-vitre à câble selon la revendication 9, **caractérisé en ce qu'**un coude (25) est formé sur l'extrémité libre de l'une des branches pour couvrir la partie de guidage (1, 2) par rapport à la paroi adjacente de l'entraîneur (3, 4).

11. Lève-vitre à câble selon la revendication 9 ou 10, **caractérisé en ce que** la nervure de guidage (17) est réalisée sous la forme d'une bride de ressort formée contre une des branches et comportant au moins un moyen de blocage (12).
